# EUROPÄISCHE PATENTSCHRIFT

(11) **EP 1 924 815 B1**
(45) Veröffentlichungstag und Bekanntmachung des Hinweises auf die Patenterteilung: **11.02.2009**
(21) Anmeldenummer: 06792005.8
(22) Anmeldetag: 12.09.2006
(51) Int. Cl.: F41A 5/26, F41G 1/02

(54) **GASZYLINDERBAUTEIL UND HANDFEUERWAFFE**
GAS CYLINDER BLOCK AND HANDGUN
BLOC CYLINDRIQUE POUR LA RECUPERATION DE GAZ ET ARME DE POING

(30) Priorität: 13.09.2005 DE 102005043653
(43) Veröffentlichungstag der Anmeldung: 28.05.2008
(73) Patentinhaber: Heckler & Koch GmbH, 78727 Oberndorf/Neckar (DE)
(72) Erfinder: FLUHR, Norbert, 78727 Oberndorf (DE); MÜNST, Klaus, 78736 Harthausen (DE)
(74) Vertreter: Samson & Partner
(86) Internationale Anmeldenummer: PCT/EP2006/008883
(87) Internationale Veröffentlichungsnummer: WO 2007/031281

(56) Entgegenhaltungen:
- WO-A-20/05121686
- DE-A1- 1 453 904
- GB-A- 474 685
- US-A- 1 333 498

## Beschreibung

Die Erfindung betrifft ein Selbstladegewehr, das ein Gaszylinderbauteil mit einer Aufnahmebohrung für einen Lauf umfaßt.

Lagebezeichnungen wie "oben" oder "rechts" beziehen sich auf eine Handfeuerwaffe, die in normaler Schußposition gehalten wird, also mit horizontaler Seelenachse (Achse des Laufes) und mit nach unten weisendem Griff, aus der Position des Schützen gesehen. "Vorn" liegt demnach die Mündung, während sich die Schaftkappe "hinten" befindet. Im folgenden werden außerdem unter "Gewehr" auch Maschinenpistolen o. dgl. verstanden, besonders, soweit sie zur Benutzung mit zwei Händen eingerichtet sind.

In Zusammenhang mit der Erfindung sind die DE 1 453 904 A, US 1 350 961, DE 103 18 828 A1, DE 29 32 710 A1 und GB474685 A, das eine Grundlage für den unabhängigen Anspruch 1 bildet, bekannt geworden.

Bei modernen Schnellfeuergewehren sitzt der Gaszylinder in aller Regel über dem Lauf, um den Mechanismus zum Zuführen der Patronen nicht zu beeinträchtigen. Die Visierlinie liegt noch weiter über dem Lauf, was in der Regel erwünscht ist, damit die Richtung des Rückstoßes genau in Richtung der Schulter verläuft und nicht oberhalb deren, wie es zum Beispiel bei Militärgewehren aus dem Anfang des 20. Jahrhunderts und bei Jagdgewehren die Regel ist.

Da bei Schnellfeuergewehren, etwa dem AK 74, der Gaszylinder meist nicht ganz an der Mündung angebracht ist, man aber eine möglichst lange Visierlinie bewahren will, sitzt zusätzlich auf der Mündung noch ein Visierfuß. Dies ist aufwendig, denn der Visierfuß darf nicht wackeln und muß auch einen kräfigen Schlag hinnehmen, ohne sich zu verschieben oder zu verbiegen. Aber auch Gaszylinder sollte möglichst stramm und unverrückbar auf dem Lauf sitzen. Beim Gaszylinder sind allerdings gewisse Toleranzen möglich, so lange die Bohrungen im Lauf und im Gaszylinder aufeinandertreffen, weswegen meist eine der Bohrungen größer gewählt ist als die andere.

Außerdem weist ein Schnellfeuergewehr noch Halterungen für den Handschutz auf. Oft sind auch Halterungen für einen Granatwerferzusatz o. dgl. vorgesehen. Soweit am Handschutz Halterungen für Zusatzeinrichtungen etwa im Form einer Picatinny-Schiene ausgebildet sind, sollte auch der Handschutz zur Seelenachse zumindest immer parallel sein.

Bei Verwendung von zusätzlichen, optischen und/oder elektronischen Zieleinrichtungen tritt ferner das Problem auf, daß deren optische Achse auf das Visier trifft, soweit man nicht eine Visierlinie für Visier oder Zieleinrichtung wählt, die nicht körpergerecht für den Schützen ist und deshalb auch nicht optimal genutzt werden kann. Zwar sind schon Klappvisiere bekannt, die durch Umklappen die Visierlinie freimachen (Schweizer Sturmgewehr 57), aber diese Klappvisiere dienen der Marscherleichterung und haben sich nicht bewährt, da sie in jedem Fall vor dem Gebrauch des Gewehres aufgeklappt werden müssen und somit zusätzliche Zeit benötigen, wenn man nicht auf die Marscherleichterung verzichten will oder einen ungezielten Schuß abgibt.

Ausgehend von dieser Problemlage liegt der Erfindung die Aufgabe zugrunde, ein Gaszylinderbauteil so auszubilden, daß die obigen Probleme mindestens teilweise gemindert werden können. Insbesondere ist eine zuverlässige, aber wenig aufwendige Lösung anzustreben.

Das erfindungsgemäße Selbstladegewehr mit Gaszylinderbauteil löst diese Aufgabe durch die Merkmale des unabhängigen Anspruchs 1. Insbesondere ist das Gaszylinderbauteil derart ausgestaltet, daß
- es so in den Lauf eingreift, daß deren relative Drehung verhindert ist, bezogen auf die Seelenachse,
- es zusätzlich drehfest unter Vorspannung am Lauf gehaltert ist,
- wobei ein um eine Querachse klappbares Korn auf dem Gaszylinderbauteil vorgesehen ist, und
- eine lösbare Klemmeinrichtung den strammen Halt des klappbaren Korns zumindest in seiner aufrechten Lage gewährleistet.

Das Gaszylinderbauteil ist nicht nur durch die zusätzliche drehfeste Halterung unter Vorspannung, insbesondere über Federstifte, am Lauf befestigt, sondern greift zudem noch formschlüssig in den Lauf ein, etwa durch einen komplementären, unrunden Querschnitt von Aufnahmebohrung und Lauf, oder durch einen axialen Zapfen am Ende des Gaszylinderbauteils, der in eine entsprechende Längsnut an der Außenseite des Laufes eingreift. Dieser Zapfen ist bevorzugt einstückig an das Gaszylinderbauteil angeformt. Dieser gegenseitige Formschluß von Lauf und Gaszylinderbauteil verhindert deren relative Verdrehung und ist imstande, Stoßkräfte, wie sie etwa beim Herunterfallen des Gewehres auftreten können, aufzunehmen. So wird gewährleistet, daß das Gaszylinderbauteil immer in seiner korrekten Lage beharrt. Dies gilt auch dann, wenn die Querbohrungen für die Federstifte ungenau sein sollten.

Ferner sorgt die Klemmeinrichtung dafür, daß das Korn immer seinen festen Sitz aufweist, zumindest in der Gebrauchsstellung, ohne daß der Verschleiß etwas an diesem Sitz ändert, da die Klemmeinrichtung den Verschleiß ausgleicht.

So gelingt es, auf den Kornsockel ganz zu verzichten und statt dessen das Gaszylinderbauteil als vorderes Kraftaufnahmelement auszubilden, das Kräfte aufnimmt und in den Lauf einleitet. So kann das Gaszylinderbauteil besonders bei Waffen mit Kunststoffgehäuse verwendet werden, da über den Lauf alle aufgebrachten Kräfte in die hierfür besonders ausgebildete Kraftaufnahme eingeleitet werden.

Der Zweck der zusätzlich drehfesten Halterung unter Vorspannung ist es, das Gaszylinderbauteil so festzuspannen, daß es sich nicht lose schlagen kann. Bevorzugt ist es, federnde Stifte zu verwenden, die besonders bevorzugt als tangierende Spannstifte ausgebildet sind. Diese spannen das Gaszylinderbauteil nicht nur gegen die unrunde Stelle der Aufnahmebohrung, sondern auch gegeneinander so vor, daß ein äußerst fester Halt geschaffen ist, der auch imstande ist, erhebliche Kräfte aufzunehmen, die gegen die Federwirkung gerichtet sind, da die Federwirkung äußerst stark ist. Federstifte dieser Art sind zum Beispiel geschlitzte Hohlstifte aus Federblech, die mit Übermaß in die tangierenden Bohrungen gepreßt werden und dabei zusammengedrückt werden.

Was das Korn angeht, so ist es bevorzugt, daß es einen Kornsockel aufweist, der um die Querachse schwenkbar ist und auf dem das Korn sitzt, und daß in der Unterseite des Kornsockels ein in dessen Längsrichtung beweglicher, nach unten abgefederter Keil angeordnet ist, der in eine Quernut mit keilförmigem Querschnitt eingreift. Die Quernut ist bevorzugt komplementär zum Keil ausgebildet, aber ist so tief, daß der Keil nie den Nutgrund erreichen kann. Tritt nun Verschleiß und/oder eine ungenaue Fertigung auf, dann wird der Keil von seiner Federung so tief in die Nut gedrückt, bis er in der Nut festsitzt. Da die Quernut im Gaszylinderbauteil, der Keil dagegen im Kornsockel sitzt, drückt die Federung außerdem den Kornsockel nach oben, so daß auch ein Radialspiel in seinem Querbolzen unterdrückt wird, um dessen Achse der Kornsockel geschwenkt wird, falls der Querbolzen ausgeleiert sein sollte.

Der Keil könnte durch einen Schraubenzieher o. dgl. aus der Quernut wieder herausgehoben werden. Bevorzugt ist allerdings, daß der Keil eine Handhabe trägt, mittels der er aus der Quernut heraushebbar ist. So ist das Korn jederzeit ohne besondere Mittel umlegbar oder aufklappbar, je nachdem, ob etwa das Korn einer anderen Zieleinrichtung im Wege ist oder nicht. Die genannte andere Zieleinrichtung kann die ideale optische Achse benutzen, da diese durch Umlegen des Korns freigegeben werden kann. Ist keine andere Zieleinrichtung vorhanden, kann aber das Korn die ideale optische Achse nutzen.

Ferner ist es möglich, bei Ausbildung einer Schiene an der Oberseite des Handschutzes, irgendwelche Zusatzgeräte auf diese Schiene aufzuschieben, ohne daß das Korn im Wege ist, da es ja rasch umgelegt werden kann.

Auch kann ein einstückiger, den Lauf zur Gänze umgebender Handschutz verwendet werden, der z. B. nach dem Lösen einer Halterung nach vorne abgezogen werden kann, wenn das Korn umgelegt ist.

Es würde ausreichen, den Kornsockel einfach umzulegen, wenn er im Wege ist. Bevorzugt ist jedoch, daß das Gaszylinderbauteil an der Vorderseite eine weitere Quernut aufweist, in der der Keil einrückbar ist, wenn der Kornsockel umgelegt ist. So kann der Kornsockel im umgelegten Zustand ebenso fest und sauber verrastet werden, wie im aufgestellten Zustand. Der besondere Vorteil ist nicht nur, daß er nicht unversehens in der Visierlinie auftauchen kann, sondern, daß er vor Beschädigung und Abnutzung weitmöglichst geschützt ist, weil er nirgends anschlagen kann, solange er in irgendeiner Stellung festgelegt ist.

Bevorzugt weist das Gaszylinderbauteil eine Querbohrung auf, die zur Halterung von Zusatzeinrichtungen, des Handschutzes o. dgl. eingerichtet ist. So wird der besonders sichere und definierte Halt des Gaszylinderbauteils genutzt, um auch andere Bauteile in genau definierter Lage zu befestigen, etwa den Handschutz, der dann als Handschutz mit einer Picatinny-Schiene ausgebildet werden kann, auf der Zieleinrichtungen usw. angebracht werden können, denn mit der genauen und immer gleichen Lage der Bohrung ist auch die Lage des Handschutzes immer gleich. Es kann aber auch etwa ein Dreibein oder ein Granatwerfer an der Querbohrung angebracht werden.

Es ist auch bevorzugt, daß das Gaszylinderbauteil mindestens auf der einen, bevorzugt auf beiden Seiten eine Halterung für einen Gewehrtrageriemen oder Schießriemen aufweist. So können Kräfte, die an der Vorderseite in das Gewehr eingeleitet werden, ohne ein besonderes, kraftaufnehmendes Teil eingeleitet werden. Dies ist besonders bei einem Gewehrgehäuse aus Kunststoff von Vorteil, das nur bedingt Kräfte aufnehmen kann.

Schließlich kann am Gaszylinderbauteil auch eine Bajonetthalterung bevorzugt einstückig ausgebildet werden. Diese Bajonetthalterung befindet sich in unmittelbarer Verbindung mit dem Lauf, im Gegensatz zu den letzten hundert Jahren der Waffenentwicklung, in denen man immer bemüht war, das Bajonett gerade nicht am Lauf tragend zu befestigen, sondern dort allenfalls seitlich abzustützen. So ist die Frage gelöst, wo man bei einem Gewehr mit Kunststoffgehäuse das Bajonett einfach, aber zuverlässig befestigt.

Wie schon eingangs erwähnt, bezieht sich die Erfindung auch auf eine Handfeuerwaffe mit einem Gaszylinderbauteil, wie voranstehend beschrieben. Diese Handfeuerwaffe ist bevorzugt ein Schnellfeuergewehr in Normal- oder Kurzausführung.

Der Gegenstand der Erfindung wird in der nachstehenden Beschreibung zweier Ausführungsbeispiele noch näher beschrieben. In der Zeichnung zeigt:
- Fig. 1 eine Teilansicht eines Schnellfeuer-Kurzgewehres im Längsschnitt,
- Fig. 2 die selbe Teilansicht im Schrägbild, und
- Fig. 3 eine Teilansicht eines anderen Schnellfeuergewehres im Schrägbild.

Die Fig. 1 und 2 zeigen ein Kurz-Schnellfeuergewehr, bei dem die Mündung 22 des Laufes 20 kurz vor dem vorderen Ende des Handschutzes 70 (Fig. 2) und unmittelbar vor dem Gaszylinderbauteil 10 liegt. Mündung 22 und Gaszylinderbauteil 10 ragen somit nur wenig aus dem Handschutz 70 nach vorne heraus.

Das Gaszylinderbauteil 10 ist von vorne her über die Mündung 22 auf den Lauf 20 so aufgeschoben, daß es auf einem Abschnitt 24 sitzt, dessen Außendurchmesser zum Innendurchmesser einer Längsbohrung 12 im Gaszylinderbauteil 10 eine enge Übergangspassung oder sogar eine Preßpassung aufweist.

Am hinteren Ende des Gaszylinderbauteils 10 ist ein Zapfen 50 einstückig angeformt, der in eine komplementäre Längsnut 52 eingreift, die an der Oberseite des Laufes 20 an dessen Paßabschnitt 24 anschließend ausgebildet ist.

Am hinteren Ende des Paßabschnitts 24 ist ein Absatz 26 ausgebildet, der ringförmig verläuft und nur durch die Längsnut 52 unterbrochen ist. Auf diesem Absatz 26 sitzt das montierte Gaszylinderbauteil 10 auf. Das Gaszylinderbauteil 10 ist somit relativ zum Lauf 20 um dessen Seelenachse 28 unverdrehbar durch den angeformten Zapfen 50 gehalten, der in die Längsnut 52 im Lauf 20 eingreift. Zusätzlich sind an der Unterseite des Laufes 20 zwei diesen schneidende Querbohrungen 14 im Gaszylinderbauteil 10 vorgesehen, in die je ein Federstift (nicht dargestellt) von außen her eingeschlagen ist.

Durch das mehrfach über bestimmte Auflager (Federstifte/Querbohrungen 14; Zapfen 50/Längsnut 52; Passung von Aufnahmebohrung 12 und Paßabschnitt 24; Anlage von Gaszylinderbauteil 10 an den Absatz 26) ist das Gaszylinderbauteil 10 in seiner Lage selbst bei Verschleiß und beim Einwirken von ungewöhnlichen, äußeren Kräften völlig verdrehfest angebracht. Selbst nach mehrfachem Aus- und Einbau gelangen Lauf 20 und Gaszylinderbauteil 10 letztlich immer wieder zwangsläufig in ihre gleiche Relativlage.

Quer zur Seelenachse 28 ist eine durch einen Teil des Laufes 20 und einen Teil des Gaszylinderbauteils 10 hindurchgehende Gasentnahmebohrung 16 vorgesehen, die in eine Gaszylinderbohrung 18 einmündet, die parallel zur Seelenachse 28 verläuft und nach hinten offen ist.

In der Gaszylinderbohrung 1 sitzt ein nach hinten verschieblicher Gaskolben 80, an dessen Rückseite ein Gasgestänge 82 angeschlossen ist. Nach vorne verläuft koaxial zur Gaszylinderbohrung 18 eine Entlastungsbohrung 84, in der ein Absperrschieber 88 sitzt, der auf der Vorderseite des Gaskolbens 80 einstückig mit diesem ausgebildet ist. Der Absperrschieber 88 durchsetzt den vom Gaskolben 80 freigehaltenen Raum der Gaszylinderbohrung 18. Der Gaskolben 80 trägt an seiner Rückseite einen Ringbund 78, der seinerseits gegen das Gaszylinderbauteil 10 anliegt, wenn die Einheit aus Gaszylinderbauteil 10 und Gaskolben 80 sich in Ruhe befindet. Der Gaskolben 80 kann demnach nur bis zu einem gewissen Ausmaß in die Gaszylinderbohrung 18 eingeführt werden.

Die Gasentnahmenbohrung 16 mündet in den genannten, freigehaltenen Raum der Gaszylinderbohrung 18 ein.

Nach vorne ist die Entlastungsbohrung 84 durch eine Gasdüse 86 abgeschlossen, die an der Vorderseite des Gaszylinderbauteils 10 über dem Lauf 20 ins Freie mündet.

Wenn beim Schuß das Geschoß (nicht gezeigt) die Gsasentnahmebohrung 16 passiert hat, drängen hochgespannte Abschußgase durch diese in die Gaszylinderbohrung 18, wodurch der Gaskolben 80 nach hinten getrieben wird. Der einstückig mit dem Gaskolben 80 verbundene Absperrschieber 88 bewegt sich zwangsweise ebenfalls nach hinten, bis er aus der Entlastungsbohrung 84 nach hinten heraustaucht. Zu diesem Zeitpunkt ist der freigehaltene Raum der Gaszylinderbohrung 18 nahezu maximal ausgeweitet. Da sich nun die Entlastungsöffnung 84 öffnet, tritt das Gas nach vorne durch die Gasdüse 86 aus und verschmutzt deshalb nicht das Gasgestänge 82.

Das Gaszylinderbauteil 10 erstreckt sich, in Querrichtung gesehen, rund um den Lauf 20 und hat beiderseits des Laufes 20 seine größte Dicke. Der Abschnitt über dem Lauf 20 ist schmäler, und der Bereich von der Vorderseite bis fast zum Ende der Entlastungsbohrung 84 ist abgeflacht. Zwischen dem Übergang der Entnahmebohrung 84 in die Gasdüse 86 und dem Lauf 20 verläuft quer eine Scharnierbohrung 32. Rittlings über dem Vorderteil des abgeflachten Teils des Gasentnahmebauteils 10 sitzt ein Kornsockel 34 (siehe Fig. 2), der mit zwei Schenkeln 36 den abgeflachten Teil des Gaszylinderbauteils 10 umgreift. Die Scharnierbohrung 32 im Gaszylinderbauteil 10 setzt sich durch die unteren Enden der Schenkel 36 fort, und es ist ein Scharnierstift (nicht gezeigt) in diese Bohrung 32 eingesetzt, der in den Schenkeln 36 oder im Gaszylinderbauteil festsitzt, aber im Gaszylinderbauteil 10 oder den Schenkeln 36 drehbar gelagert ist. Der vordere, obere Teil des Gaszylinderbauteils 10 ist so ausgebildet, daß der Kornsockel 34 mittels des Scharnierestifts zwischen einer vertikalen Lage (gezeigt) und einer horizontalen Lage hin- und hergeklappt werden kann.

In das Gaszylinderbauteil 10 sind zwei Quernuten 40 eingebracht, die der vertikalen und der horizontalen Lage des Kornsockels 34 entsprechen. Der Kornsockel 34 weist eine Sackbohrung 38 auf, die nach unten zwischen den beiden Schenkeln 36 offen ist. In der Bohrung sitzt ein Schieber 42, und zwischen diesem und dem Grund der Sackbohrung 38 sitzt eine Druckfeder (nicht gezeigt), die den Schieber 42 nach unten drückt. An der Unterseite des Schiebers 42 ist eine Querleiste 44 einstückig ausgebildet oder fest eingesetzt. Diese Querleiste 44 und/oder die Quernuten 40 sind leicht konisch und verjüngen sich zur Sitze der Querleiste 44 und/oder zum Grund der Quernuten 40 hin, und zwar so, daß die Druckfeder die Querleiste 44 in die entsprechende Quernut 40 bis zur festen Anlage der Seitenwände von Quernut 40 und Querleiste 44 hin eindrückt. Nie aber kann der Scheitel der Querleiste 44 den Grund der jeweiligen Quernut 40 erreichen. In den Schenkeln 36 ist beiderseits ein Fenster 48 ausgebildet, in das jeweils eine Handhabe 46 eingreift, die am Schieber 42 befestigt ist. Der Schieber 42 ist seinerseits in der Sackbohrung 38 mit Gleitpassung, aber ohne wackeln zu können, geführt.

Mittels der Handhaben 46 kann der Schieber 42 angehoben werden; dann löst die Querleiste 44 ihren Eingriff mit der jeweiligen Quernut 40 und der Kornsockel 34 kann mit dem Korn 30 in die andere (horizontale oder vertikale) Lage geklappt werden. Wird der Schieber irgendwann nach dem Verlassen der einen Quernut 30 losgelassen, dann scheuert er beim Umlegen des Kornsockels 34 über den vorderen, oberen Teil des Gaszylinderbauteils 10 und rastet in die andere Quernut 40 bei deren Erreichen ein. Das Gaszylinderbauteil 10 ist zu diesem Zweck glatt und kreisbogenförmig (mit der Achse der Scharnierbohrung 42 als Mittelachse) ausgeführt.

So kann das Visier, das das Korn 30 und den Kornsockel 34 umfaßt, wahlweise mit einem Handgriff aus der vertikalen Lage, die abgebildet ist, in die horizontale Lage verbracht werden, in der etwa das Aufschieben einer Zusatzeinrichtung auf eine Picatinny-Schiene 72 auf der Oberseite des Handschutzes 70 ermöglicht ist, oder in der der Handschutz 70 nach vorne vom Gewehr abgezogen werden kann.

Das Gaszylinderbauteil 10 weist außerdem eine unter dem Lauf 20 liegende, quer verlaufende Paßbohrung 60 auf, an der weitere Zusatzeinrichtungen, wie ein Dreibein oder eine Lafette, ein Granatwerfer, ein Infrarotscheinwerfer o. dgl. angebracht werden kann. Der Handschutz 70 weist seinerseits eine großzügig bemessene Aussparung rund um den Außenumfang der verlängerten Paßbohrung 60 auf, damit die Anbringung der Zusatzeinrichtung nicht erschwert wird.

In Fig. 3 ist ein anderes Gewehr gezeigt, das eine größere Länge aufweist und bei dem der Lauf 20 über das Gaszylinderbauteil 10 noch um ein größeres Maß nach vorne übersteht. Der Handschutz ist nicht gezeigt, kann aber in Anlehnung an den Handschutz der Fig. 2 ausgebildet sein.

Am vorderen Ende des Laufes sitzt ein Mündungsfeuerdämpfer, der nicht nur das Mündungsfeuer verringert und verteilt, sondern auch die Mündung 22 (in Fig. 3 nicht sichtbar) schützt. An der Unterseite des Gaszylinderbauteils 10 ist unter dem Lauf 20 eine Halteschiene 98 ausgebildet.

Der hintere Teil eines Bajonetts ist zu sehen, das einen Haltering 92 auf Höhe der Parierstange, einen Handgriff hinter der Parierstange und am Ende des Haltegriffs eine Haltenut 96 aufweist, die zur Haltenut 98 des Gaszylinderbauteils 10 komplementär ausgebildet ist.

Das Bajonett 90 ist von vorne her mit dem Haltering 92 über den Mündungsfeuerdämpfer 94 und mit der Haltenut 96 über die Halteschiene 98 geschoben. Dort greift federnd ein Schieber (nicht gezeigt) am hinteren Ende des Bajonetts in eine (vom Handgriff des Bajonetts verdeckte) Quernut ein.

Das Gaszylinderbauteil weist ferner auf beiden Seiten eine Riemenbügelöse 62 auf. Der übrige Aufbau entspricht dem Beispiel der Fig. 1 und 2. Es ist zu sehen, daß alle Kräfte, die in das Vorderteil des Gewehres eingeleitet werden, vom Gaszylinderbauteil 10 aufgenommen und in den Lauf 20 eingeleitet werden. Der Haltering 92 kann zwar Querkräfte über den Mündungsfeuerdämpfer 94 in den Lauf 20 einbringen, aber dies geschieht nur im Ausnahmefall.

## Patentansprüche

1. Selbstladegewehr, das ein Gaszylinderbauteil (10) mit einer Aufnahmebohrung (12) für einen Lauf (20, 24) umfaßt, das derart ausgestaltet ist, daß
- es in den Lauf (20, 24) formschlüssig eingreift, daß deren relative Drehung verhindert ist, bezogen auf die Längsachse (22) des Laufes (20),
- es zusätzlich drehfest unter federnder Vorspannung am Lauf (20) gehaltert ist,
- wobei ein um eine Querachse (32) klappbares Korn (30, 34) auf dem Gaszylinderbauteil (10) vorgesehen ist,
- eine lösbare Klemmeinrichtung (40, 42, 44) den strammen Halt des klappbaren Korns (30, 34) zumindest in seiner aufrechten Lage gewährleistet und
- die zusätzliche drehfeste Halterung unter Vorspannung des Gaszylinderbauteils (10) am Lauf (20, 24) eine federnde Verstiftung ist,
- wobei im wesentlichen alle Kräfte, die in das Vorderteil des Gewehres eingeleitet werden, vom Gaszylinderbauteil (10) aufgenommen und in den Lauf (20) eingeleitet werden.

2. Selbstladegewehr nach Anspruch 1, bei dem die federnde Verstiftung (14) von zwei den Lauf tangierenden Spannstiften gebildet ist, die in Radialrichtung vorgespannt sind.

3. Selbstladegewehr nach einem der vorhergehenden Ansprüche, bei dem das Korn (30, 34) einen Kornsockel (34) aufweist, der um die Querachse (32) schwenkbar ist und auf dem das Korn (30) sitzt, wobei in der Unterseite des Kornsockels (34) ein in dessen Längsrichtung beweglicher, nach unten abgefederter Keil (42, 44) angeordnet ist, der in eine Quernut (40) mit bevorzugt keilförmigem Querschnitt eingreift.

4. Selbstladegewehr Anspruch 3, bei dem der Keil (42, 44) eine Handhabe (46) trägt, mittels der er aus der Quernut (40) heraushebbar ist.

5. Selbstladegewehr nach Anspruch 3 oder 4, das an der Vorderseite eine weitere Quernut (40) aufweist, in die der Keil (42, 44) einrückbar ist, wenn der Kornsockel (34) in die Horizontale umgelegt ist.

6. Selbstladegewehr nach einem der vorhergehenden Ansprüche, das eine Querbohrung (60) aufweist, die zur Halterung von Zusatzeinrichtungen eingerichtet ist.

7. Selbstladegewehr nach einem der vorhergehenden Ansprüche, das mindestens auf der einen, bevorzugt auf beiden Seiten, eine Halterung (62) für einen Gewehrtrageriemen und/oder Schießriemen aufweist.

8. Selbstladegewehr nach einem der vorhergehenden Ansprüche, an dem eine Bajonetthalterung (98) bevorzugt einstückig ausgebildet ist.

## Claims

1. A semi-automatic rifle comprising a gas cylinder component (10) with a receiving hole (12) for a barrel (20, 24), which component is configured in such a manner that
- it engages with form fit in the barrel (20, 24) so that their relative rotation is prevented, in relation to the longitudinal axis (22) of the barrel (20),
- it is also mounted on the barrel (20) in rotationally fixed manner with resilient pre-stressing,
- wherein a front sight (30, 34) that moves around a transverse axis (32) is provided on the gas cylinder component (10),
- a detachable clamping device (40, 42, 44) guarantees the tight fit of the folding front sight (30, 34) at least in its upright position and
- the additional rotationally fixed mounting with the pre-stressing of the gas cylinder component (10) on the barrel (20, 24) is resilient doweling,
- wherein substantially all forces that are transmitted into the front part of the rifle are absorbed by the gas cylinder component (10) and are introduced into the barrel (20).

2. A semi-automatic rifle according to Claim 1,
in which the resilient dowelling (14) is formed by two dowel pins touching the barrel, which are prestressed in the radial direction.

3. A semi-automatic rifle according to one of the preceding Claims,
in which the front sight (30, 34) comprises a sight base (34), which can pivot about the transverse axis (32) and on which the front sight (30) is seated, wherein in the lower surface of the sight base (34) there is disposed a wedge (40, 42), which can move in its longitudinal direction and is downwardly spring-loaded, and which engages in a transverse groove (40) having a preferably wedge-shaped cross section.

4. A semi-automatic rifle according to Claim 3,
in which the wedge (42, 44) bears a handle (46) by means of which it can be lifted out of the transverse groove (40).

5. A semi-automatic rifle according to Claim 3 or 4, which on the front side comprises an additional transverse groove (40) into which the wedge (42, 44) can be inserted when the sight base (34) is moved into the horizontal.

6. A semi-automatic rifle according to one of the preceding Claims,
which comprises a cross-hole (60) that is set up to hold additional components.

7. A semi-automatic rifle according to one of the preceding Claims,
which comprises a mount (62) for a strap and/or sling at least on the one side, preferably on both sides.

8. A semi-automatic rifle according to one of the preceding Claims,
on which a bayonet mount (98) is preferably constructed in one piece.

## Revendications

1. Fusil semi-automatique qui comprend un composant cylindrique pour la récupération des gaz (10) avec un perçage de réception (12) pour un canon (20, 24), le fusil étant configuré de sorte que
il s'engage par complémentarité de forme dans le canon (20, 24), que sa rotation relative soit empêchée par rapport à l'axe longitudinal (22) du canon (20),
■il soit fixé en outre en rotation sous précontrainte élastique sur le canon (20),
■ un guidon (30, 34) rabattable autour d'un axe transversal (32) étant prévu sur l'élément cylindrique pour la récupération des gaz (10),
■ un dispositif de serrage (40, 42, 44) amovible garantisse la tenue rigide du guidon (30, 34) rabattable au moins dans sa position verticale et
■ la fixation supplémentaire bloquée en rotation sous précontrainte du composant cylindrique pour la récupération des gaz (10) sur le canon (20, 24) soit un goupillage à ressort,
■ toutes les forces qui sont introduites dans la partie avant du fusil, étant absorbées essentiellement par le composant cylindrique pour la récupération des gaz (10) et introduites dans le canon (20).

2. Fusil semi-automatique selon la revendication 1, dans lequel le goupillage (14) à ressort est formé par deux goupilles de serrage tangentes au canon, qui sont précontraintes dans le sens radial.

3. Fusil semi-automatique selon l'une quelconque des revendications précédentes, dans lequel le guidon (30, 34) présente un socle de guidon (34) qui est pivotant autour de l'axe transversal (32) et sur lequel siège le guidon (30), un coin (42, 44) mobile dans son sens longitudinal, suspendu sur ressort vers le bas étant disposé dans la partie inférieure du socle de guidon, lequel s'engage dans une rainure transversale (40) avec une section transversale de préférence en forme de coin.

4. Fusil semi-automatique selon la revendication 3, dans lequel le coin (42, 44) porte un élément de préhension (46), au moyen duquel il peut être dégagé de la rainure transversale (40).

5. Fusil semi-automatique selon la revendication 3 ou 4, qui présente sur le côté avant une autre rainure transversale (40), dans laquelle le coin (42, 44) peut être enclenché si le socle de guidon (34) est déplacé à l'horizontale.

6. Fusil semi-automatique selon l'une quelconque des revendications précédentes, qui présente un perçage transversal (60) qui est installé pour la fixation de dispositifs supplémentaires.

7. Fusil semi-automatique selon l'une quelconque des revendications précédentes, qui présente au moins sur l'un, de préférence des deux côtés, une fixation (62) pour une bretelle de support de fusil et/ou bretelle de tir.

8. Fusil semi-automatique selon l'une quelconque des revendications précédentes, sur lequel est réalisée d'un seul tenant de préférence une fixation à baïonnette.
